# EUROPÄISCHE PATENTSCHRIFT

(11) **EP 1 042 944 B1**
(45) Veröffentlichungstag und Bekanntmachung des Hinweises auf die Patenterteilung: **24.07.2002**
(21) Anmeldenummer: 98966384.4
(22) Anmeldetag: 21.12.1998
(51) Int. Cl.: H05H 3/04

(54) **VERFAHREN UND VORRICHTUNG ZUR VERMESSUNG, KALIBRIERUNG UND VERWENDUNG VON LASER-PINZETTEN**
METHOD AND DEVICE FOR MEASURING, CALIBRATING AND USING LASER TWEEZERS
PROCEDE ET DISPOSITIF POUR MESURER, ETALONNER ET UTILISER DES PINCETTES LASER

(30) Priorität: 28.12.1997 DE 19757785
(43) Veröffentlichungstag der Anmeldung: 11.10.2000
(73) Patentinhaber: Evotec OAI AG, 22525 Hamburg (DE)
(72) Erfinder: FUHR, Günter, D-13187 Berlin (DE); SCHNELLE, Thomas, D-10243 Berlin (DE); MÜLLER, Torsten, D-12439 Berlin (DE); HITZLER, Hermine, D-12681 Berlin (DE); GREULICH, Karl-Otto, D-69117 Heidelberg (DE); MONAJEMBASHI, Shamci, D-69121 Heidelberg (DE)
(74) Vertreter: Hertz, Oliver, Dr.
(86) Internationale Anmeldenummer: EP9808370
(87) Internationale Veröffentlichungsnummer: WO9934653

(56) Entgegenhaltungen:
- EP-A- 0 564 273
- FUHR G ET AL: "Force measurements of optical tweezers in electro-optical cages" APPLIED PHYSICS A (MATERIALS SCIENCE PROCESSING), OCT. 1998, SPRINGER-VERLAG, GERMANY, Bd. A67, Nr. 4, Seiten 385-390, XP002101928 ISSN 0947-8396
- GHISLAIN L P ET AL: "MEASUREMENT OF SMALL FORCES USING AN OPTICAL TAP" REVIEW OF SCIENTIFIC INSTRUMENTS, Bd. 65, Nr. 9, 1. September 1994, Seiten 2762-2768, XP000469203
- NISHIOKA M ET AL: "MICRO MANIPULATION OF CELLS AND DNA MOLECULES" JOURNAL OF ELECTROSTATICS, Bd. 35, Nr. 1, Juli 1995, Seiten 83-91, XP000523308
- SIMMONS R M ET AL: "Quantitative measurements of force and displacement using an optical trap" BIOPHYSICAL JOURNAL, APRIL 1996, BIOPHYS. SOC, USA, Bd. 70, Nr. 4, Seiten 1813-1822, XP002101929 ISSN 0006-3495

## Beschreibung

Die Erfindung betrifft Verfahren und Vorrichtungen zur Vermessung und Kalibrierung optischer Feldfallen und der Bestimmung von optisch induzierten Kräften in allen drei Raumrichtungen, die auf mikrometergroße Teilchen ausgeübt werden, und zur Verwendung optischer Feldfallen.

Optische Feldfallen, auch "optical tweezers", "Laser-Pinzetten" oder "optical traps" genannt, werden seit etwa zwei Jahrzehnten auf den Gebieten der Biotechnologie, Medizin und Molekularbiologie sowie auf anderen technischen Gebieten zur Positionierung und Manipulation mikrometergroßer und submikrometergroßer Partikel eingesetzt [G. Weber et al. in "Int. Rev. Cytol." Bd. 131, 1992, S. 1; S.M. Block in "Noninvasive Techniques in Cell Biology", Wiley-Liss., New York 1990, S. 375]. Die Entwicklung der Laser-Pinzette geht vor allem auf A. Ashkin zurück [A. Ashkin in "Phys. Rev. Lett.", Bd. 24, 1970, S. 156]. Das Prinzip des Partikeleinfangs durch optisch induzierte Kräfte beruht darauf, daß neben dem Lichtdruck, der stets ein Teilchen von der Lichtquelle wegdrückt, Gradientenkräfte auftreten, die dazu führen, daß ein Teilchen in einen Fokus gelangt bzw. stabil in diesem gehalten oder mit diesem bewegt wird. Voraussetzung ist, daß die Absorption und Reflexion des Teilchens gering ist, während der Unterschied im Brechungsindex zur Umgebungslösung möglichst groß sein sollte.

Laser-Pinzetten haben in den letzten Jahren vor allem deshalb eine größere Verbreitung erlangt, weil bei gleicher, stets starker Fokussierung des Lichtstrahls sowohl Teilchen, die größer als die Wellenlänge (sogenannte Mie-Teilchen), als auch Teilchen, die kleiner als die Wellenlänge sind (sogenannte Rayleigh-Teilchen), gefangen werden können. Das sind vor allem biologische Objekte wie Zellen, Organellen und andere Zellbestandteile als auch große Moleküle (wie DNA) und künstliche Mikropartikel [S.M. Block et al. in "Nature", 1990, S. 348; E.M. Bonder et al. in "J. Cell Biol.", Bd. 11, 1990, S. 421].

Elektromagnetische Feldkäfige gehen auf W. Paul [W. Paul et al. in "Forschungsberichte des Wirtschaftsministeriums Nordrhein-Westfalen", Nr. 415 und 450; W. Paul in "Phys. Blätter", Bd. 46, 1990, S. 227] zurück. Sie werden vor allem in der Elementarteilchenphysik zum Fangen und Vermessen atomarer Teilchen bei niedrigem Gasdruck verwendet. 1993 wurden erstmals flüssigkeitsgefüllte, dreidimensionale Mikrofeldkäfige unter Nutzung dielektrophoretischer Kräfte vorgestellt [T. Schnelle et al. in "Biochim. Biophys. Acta", Bd. 1157, 1993, S. 127]. Wird die Leitfähigkeit einer Suspensionslösung höher gewählt, als die mittlere Leitfähigkeit des Teilchens, so sind die im E-Feld induzierten Oberflächenladungen an dem Partikel derart angeordnet und gepolt, daß auf das Partikel abstoßende Kräfte wirken [G. Fuhr et al. in "Biochim. Biophys. Acta" Bd. 1201, 1994 S. 353]. Auch dieses Prinzip kann zum Fangen, Positionieren und Bewegen von Teilchen benutzt werden [T. Schnelle et al. in "Biochim. Biophys. Acta", Bd. 1157, 1993, S. 127]. In diesen dielektrischen Feldkäfigen können ebenfalls den Mie- als auch Rayleigh-Teilchen entsprechende Objekte gehalten werden. Eine Kombination beider Prinzipien zum Zwecke einer höheren Fangkraft wurde mehrfach vorgeschlagen, da das optische und das elektrische Kraftfeld nahezu nicht miteinander interferieren [G. Fuhr et al. in "Topics in Current Chemistry", Bd. 194, 1998, S. 84].

Ein bisher ungelöstes Problem ist die Ermittlung der real im optischen Feld (Lasertrap) auf ein Teilchen wirkenden optisch induzierten Kräfte. Hierzu gibt es mehrere, außerordentlich zeit- und geräteaufwendige Methoden, die sich wie folgt zusammenfassen lassen:

Variante I [K. Svoboda et al. in "Ann. Rev. Biophys. Biomol. Struc.", 1994, S. 247]:
Auf ein im Laserfokus gefangenes Teilchen wirkt eine kalibrierbare Strömung. Gesucht wird die Strömungsgeschwindigkeit, bei der das Teilchen gerade aus dem Laserfokus gerissen wird oder gerade noch in diesem verbleibt. Aus dieser Strömungsgeschwindigkeit kann über die Stokes'sche Reibung eine Fangkraft berechnet werden. Nachteilig an diesem Verfahren ist vor allem, daß es schwer fällt, mit ein und demselben Teilchen wiederholt Messungen auszuführen, und daß nur sehr komplizierte Kanalaufbauten eine Vermessung in verschiedene Raumrichtungen erlauben. Eine wirklich räumliche (x-, y-, z-) Kraftvermessung ist nicht möglich. Dieses Verfahren ist ferner auf bestimmte Teilchenformen (Kugel, Ellipsoid) mit glatter Oberfläche beschränkt.

Variante II [C.P. Dennis in "Faraday Discuss. Chem. Soc.", Bd. 90, 1990, S. 209]:
Es erfolgt eine Messung der mittleren Auslenkung eines Teilchens im Laserfokus aufgrund der Brown'schen Stöße. Hier ist zwar prinzipiell eine Vermessung in alle Raumrichtungen möglich, sie erfordert jedoch eine sehr präzise Messung der Partikelbewegung mit Submikrometergenauigkeit und kann für die meisten Mie-Teilchen nicht verwendet werden, da diese zu groß für eine merkliche Auslenkung sind. Hinzu kommt, daß die Messungen mit steigender Laserleistung immer schwieriger und ungenauer werden und daß nur im sehr engen Fokalbereich des Lasers gearbeitet werden kann.

Variante III [C.P. Dennies et al. in "Applied Optics", 1993, S. 1629] :
Es wird ein Abreißen eines Teilchens mittels einer Laser-Pinzette untersucht, das in definierter Weise an einer Unterlage befestigt ist. Dabei wird die Streuung einer evaneszenten Oberflächenwelle bei Totalreflexion benutzt, um die Bewegung des Objektes in z-Richtung (senkrecht zur Oberfläche) mit einer Genauigkeit im nm-Bereich zu bestimmen. Auch dieses Verfahren kann nicht in alle Raumrichtungen und vor allem nicht rasch angewendet werden, sondern erfordert einen hohen Kalibrier- und Geräteaufwand. Außerdem entspricht das optische Strahlungsfeld in Oberflächennähe nicht den Verhaltnissen in freier Lösung.

Allgemein steht somit eine schnelle und leicht anzuwendende Methode zur Kraftmessung, die vor allem auch in dem später zu nutzenden Umgebungsmedium eines Teilchens, mit eben diesem Teilchen und unter vergleichbaren Bedingungen angewendet werden kann, noch aus.

Ein weiteres, bisher ungelöstes Problem bei der Handhabung mikroskopisch kleiner Teilchen ist die Ermittlung der zwischen Teilchen wirkenden zwischenmolekularen Anziehungskräfte (Adhäsionskräfte). Sowohl synthetische, als auch natürliche Partikel auf der Basis biologischer Materialien (insbesondere biologische Zellen oder Zellbestandteile) neigen dazu, bei gegenseitigem Kontakt aneinander zu haften. Adhäsionserscheinungen können je nach Art der Adhäsion in unspezifische und spezifische Adhäsionen oder nach Art der auftretenden Bindungen in Adhäsionen mit chemischen Bindungen oder Adhäsionen mit van-der-Waals-Bindungen unterschieden werden. Die Ermittlung der Spezifität, des Bindungstyps und damit der Bindungskräfte bei Adhäsionen zwischen mikroskopisch kleinen Partikeln sind von hohem Interesse im Bereich der Biologie, Medizin und Pharmakologie. So besteht ein Bedarf an quantifizierbaren, wiederholbaren und schonenden Verfahren zur Erfassung von Adhäsionserscheinungen an einzelnen Teilchen, z.B. zur Erfassung spezifischer Bindungen von Makromolekülen (die hier ebenfalls als mikroskopische Teilchen aufgefaßt werden) an biologischen Zellen für die Untersuchung der Immunantwort oder für die Erkennung von Infektions- oder anderen Krankheitszuständen von Zellen. Ein weiteres Beispiel sind Wechselwirkungen zwischen mikroskopischen Teilchen, bei denen spezifische Rezeptor-Ligand-Systeme auf den Teilchenoberflächen wirksam werden.

Ein Verfahren zur Einstellung vorbestimmter Adhäsionserscheinungen zwischen einzelnen suspendierten mikroskopischen Teilchen oder zur Bestimmung der dabei auftretenden Bindungskräfte ist bisher nicht verfügbar.

Aus der Publikation von K. Morishima et al. in "Proc. of IEEE", 1997, S. 155, ist der kombinierte Einsatz optisch induzierter Kräfte und elektrischer Feldkräfte zur Manipulierung von Bakterien bekannt. Dabei ist vorgesehen, in einem Mikrosystem unter mikroskopischer Beobachtung innerhalb einer Bakterienanhäufung eine vorbestimmte Bakterie mit einer Laser-Pinzette einzufangen und zu fixieren, während die übrigen Bakterien unter Wirkung der elektrischen Feldkräfte von der einzelnen, fixierten Bakterie weg bewegt werden. Die von K. Morishima et al. beschriebene Verfahrensweise ist in ihrer Anwendung auf die dort beschriebene Trennung einzelner Teilchen aus einer Gruppe von vielen Teilchen beschränkt. Es ist lediglich vorgesehen, die elektrischen Felder ein- oder auszuschalten, um eine trennende Teilchenbewegung zu bewirken. Eine Untersuchung der Wechselwirkung zwischen Teilchen wird damit nicht ermöglicht. Des weiteren ist es ausgeschlossen, daß einzelne Teilchen zu einer vorhandenen Gruppe von Teilchen oder einem Teilchenaggregat zur Erzielung bestimmter Wechselwirkungen bewegt werden.

Der Erfindung liegt die Aufgabe zugrunde, verbesserte Verfahren zur Handhabung von Teilchen mit Laser-Pinzetten anzugeben, mit denen insbesondere die Ermittlung von optisch induzierten Kräften oder Bindungskräften und die Ausübung vorbestimmter Kräfte ermöglicht wird. Ein erfindungsgemäßes Verfahren soll insbesondere die Kräfteermittlung mit einer erhöhten Meßgeschwindigkeit und einer besseren Reproduzierbarkeit und Genauigkeit gewährleisten. Die Ermittlung von Kräften, die auf mikroskopische Teilchen wirken, soll über ein elektrisches Signal in rasch wiederholbarer und automatisierbarer Form erfolgen, wobei die Kräfte mit einer Genauigkeit im pN-Bereich und darunter in beliebigen Raumrichtungen erfaßt werden sollen. Die Aufgabe der Erfindung ist es auch, Vorrichtungen zur Implementierung der Verfahren anzugeben.

Die genannten Aufgaben werden durch Verfahren bzw. Vorrichtungen mit den Merkmalen gemäß den Patentansprüchen 1, 10 und 17 gelöst. Vorteilhafte Ausführungsformen und Verwendungen der Erfindung ergeben sich aus den abhängigen Ansprüchen.

Erfindungsgemäß ist insbesondere vorgesehen, mindestens ein mikroskopisches Teilchen im Fokus eines optischen Käfigs in einer Mikroelektrodenanordnung einzufangen und in Bezug auf einen elektrischen Fangbereich (o. Fangpunkt) zu positionieren, der durch elektrische Feldgradienten in der Mikroelektrodenanordnung gebildet ist. Der Fokus des optischen Käfigs mit dem Teilchen wird zunächst mit Abstand vom Fangbereich, d.h. mit Abstand vom elektrischen Feldminimum des Fangbereiches, der einen elektrischen Feldkäfig darstellt, positioniert. Anschließend werden die Feldkräfte im optischen Käfig und/oder im elektrischen Fangbereich und/oder der Abstand zwischen dem optischen Käfig und dem elektrischen Fangbereich variiert, bis eine Übergangsbewegung des Teilchens vom Fokus zum Fangbereich oder umgekehrt erfolgt. Je nach Anwendungsfall werden die beim Eintritt der Übergangsbewegung gegebenen Feldeigenschaften zur erfindungsgemäßen Kräftebestimmung oder die Übergangsbewegung an sich zur Ausübung vorbestimmter Kräfte verwendet.

Entsprechend der erfindungsgemäßen Verfahrensweise werden somit innerhalb einer Mikroelektrodenanordnung mit einem dreidimensionalen elektrischen Feld, das elektrische, den Fangbereich bildende Feldgradienten aufweist, auf das oder die Teilchen wirkende Kräfte erzeugt, deren Felder jeweils ein Minimum besitzen. Das Minimum der elektrischen Feldkräfte entspricht dem Fangbereich. Das Minimum der optischen induzierten Kräfte ist der Fokus des optischen Käfigs. Zwischen beiden Minima ist eine Feldbarriere vorhanden, die von den Amplituden der wirksamen elektrischen Felder, der Lichtleistung des optischen Käfigs und dem Abstand der Minima abhängt. Je nach Einstellung dieser Größen können nun das oder die Teilchen innerhalb der Mikroelektrodenanordnung in vorbestimmter Weise positioniert oder (bei mehreren Teilchen) voneinander getrennt werden.

Gemäß einem ersten wichtigen Gesichtspunkt der Erfindung ist vorgesehen, die auf ein Teilchen im Fokus eines optischen Käfigs wirkenden, optisch induzierten Kräfte zu bestimmen. Bei dieser Ausführungsform ist nur ein Teilchen im Fokus bzw. zeitweilig im Fangbereich der Mikroelektrodenanordnung vorhanden. Die Feldeigenschaften, d.h. die Amplitude des elektrischen Feldes, die Lichtleistung und/oder der Abstand der Minima, wird variiert, bis die Übergangsbewegung des Teilchens zwischen den Minima, d.h. zwischen dem Fokus und dem Fangbereich oder umgekehrt, erfolgt. Überraschenderweise konnte festgestellt werden, daß die Übergangsbewegung sehr genau und reproduzierbar ermittelbar ist. Aus der zum Auslösen der Übergangsbewegung erforderlichen Amplitude der elektrischen Felder in der Mikroelektrodenanordnung lassen sich die optisch induzierten Kräfte im optischen Käfig ermitteln.

Gemäß einem zweiten wichtigen Gesichtspunkt der Erfindung ist vorgesehen, die Bindungskräfte zwischen mehreren Teilchen (z.B. zwei Teilchen) zu bestimmen. Bei dieser Ausführungsform ist jeweils ein Teilchen im Fokus des optischem Käfigs und ein Teilchen im elektrischen Fangbereich angeordnet. Wiederum lassen sich die Feldeigenschaften in der Mikroelektrodenanordnung variieren, um diejenigen Feldeigenschaften festzustellen, bei denen die Übergangsbewegung des Teilchens vom Fokus zum Teilchen im Fangbereich oder umgekehrt erfolgt. Dieses Prinzip ist entsprechend auch mit Teilchengruppen im Fokus bzw. im Fangbereich realisierbar.

Aus den elektrischen Feldkräften und - bei Kombination der Bestimmung von Bindungskräften mit der Bestimmung optisch induzierter Kräfte gemäß dem ersten Gesichtspunkt - den optisch induzierten Kräften können durch Beobachtung der Übergangsbewegung oder einer Abreißbewegung-zwischen den Teilchen die zwischen den Teilchen wirkenden adhäsiven Bindungskräfte ermittelt werden. Ein besonderer Vorteil der Erfindung beteht darin, daß diese Vorgänge stoff-, teilchen- und bindungstypspezifisch beobachtet und ausgewertet werden können.

Gemäß einem dritten wichtigen Gesichtspunkt der Erfindung ist vorgesehen, mikroskopische Teilchen in einer Mikroelektrodenanordnung mit den genannten, simultan vorhandenen mindestens zwei Feldminima unter Einstellung vorbestimmter Feldkräfte relativ zueinander zumindest zeitweilig in Gruppen oder Aggregaten zu positionieren oder zusammenzufügen oder derartige Gruppen oder Aggregate in Teile zu zerlegen. Diese erfindungsgemäße Aggregatmanipulierung wird wiederum vorzugsweise mit den obengenannten Gesichtspunkten der Erfindung kombiniert, kann aber auch davon unabhängig bei Einstellung vorbestimmter (wenn auch unbekannter) elektrischer und/oder optischer Feldkräfte implementiert werden.

Gegenstand der Erfindung ist auch ein Mikrosystem, das zur Ausbildung eines opto-elektrischen Doppelkäfigs eingerichtet ist, der durch die simultane Erzeugung von mindestens zwei Feldminima eines elektrischen Fangbereiches und eines optischen Käfigs erzeugt wird. Hierzu besitzt ein fluidisches Mikrosystem eine Mikroelektrodenanordnung zur Erzeugung des elektrischen Fangbereiches und eine für die Ausbildung des optischen Käfigs innerhalb der Mikroelektrodenanordnung transparente Struktur. Das Mikrosystem ist vorzugsweise ein fluidisches Mikrosystem, das einseitig, hin zu einer Lichtquelle zur Erzeugung des optischen Käfigs offen sein kann.

Es wird darauf hingewiesen, daß die zur Implementierung der Erfindung eingesetzten Techniken zum Aufbau des Mikrosystems, zur Erzeugung des elektrischen Feldkräfte und zur Erzeugung des optischen Käfigs an sich bekannt sind, so daß bei der folgenden Beschreibung hierzu auf Einzelheiten nicht eingegangen wird.

Im folgenden werden zunächst allgemeine Erläuterungen zu den der Erfindung zugrundeliegenden Prinzipien gegeben.

Beim "Laser-Trapping" kann ein Teilchen in einem lokalen Gleichgewicht gehalten werden, das durch eine optische Falle oder einen optischen Käfig im Fokus mindestens eines Laserstrahls gebildet wird. In einem Hochfrequenz-Mikrofeldkäfig kann ein Teilchen in einem lokalen Gleichgewicht gehalten werden, das durch einen elektrischen Fangbereich der jeweilig realisierten Feldverteilung gebildet wird. Der Fangbereich kann je nach Feldverteilung durch einen Punkt, eine Linie oder einen Raumbereich gebildet werden. In der folgenden Beschreibung wird ohne Beschränkung auf die Realisierung des Fangbereiches als Fangpunkt Bezug genommen, die Erfindung kann jedoch entsprechend mit beliebig gebildeten Fangbereichen implementiert werden. Die Erfindung beruht gemäß dem obengenannten ersten Gesichtspunkt insbesondere darauf, die optisch induzierten Kräfte in der optischen Falle (optischer Käfig) aus den elektrischen Kräften auf das Teilchen beim Übergang zwischen den Gleichgewichtszuständen, d. h. vom Fokus zum Fangpunkt oder umgekehrt, zu bestimmen. Die Aufgabe wird also insbesondere dadurch gelöst, daß das "Laser-Trapping" in einem elektrischen Hochfrequenz-Mikrofeldkäfig erfolgt, dessen Feldkräfte und elektrische Feldverteilung bekannt sind und der zur Einkopplung des zur Bildung des optischen Käfigs erforderlichen Laserlichts eingerichtet ist. Durch Verschieben des im Lasertrap (Fokus) gefangenen Teilchens aus dem Fangpunkt des Feldkäfigs bei niedriger elektrischer Fangleistung in eine definierte Position mit Abstand vom Fangpunkt kann durch nachfolgende Erhöhung der Amplitude der elektrischen Ansteuersignale des Feldkäfigs genau der Schwellwert bestimmt werden, bei dem die elektrischen Feldkräfte das Teilchen aus dem optischen Fokus zurück zum Fangpunkt bewegen, oder umgekehrt.

Die Einkopplung des zur Bildung des optischen Käfigs erforderlichen Laserlichts wird durch verschiedene bauliche Maßnahmen am Mikrofeldkäfig erzielt. Zu diesen zählt insbesondere die Anbringung mindestens einer Teilgruppe der Elektroden des Mikrofeldkäfigs auf einem Substrat, das transparent und so dünn ist, daß eine Laserlichtquelle genügend dicht an den Mikrofeldkäfig geführt werden kann, so daß in diesem der Fokus gebildet wird. Bei praktisch verfügbaren Gestaltungen von Laser-Pinzetten umfaßt die Laserlichtquelle u. a. ein Einkoppelobjektiv möglichst hoher numerischer Apertur. Dadurch ist die Brennweite üblicherweise im Bereich einiger hundert Mikrometer. Das transparente Substrat besitzt somit vorzugsweise eine Dicke kleiner als die Brennweite der Laserlichtquelle.

Die Erfindung erlaubt je nach Anwendung, die qualitativen und/oder quantitativen Parameter der optisch induzierten Kräfte an einem Teilchen zu erfassen. Die quantitative Bestimmung der optisch induzierten Kräfte kann aus wenigen Größen erfolgen, die z. B. die Orte des Fokus und des Fangpunktes, die Feldverteilung zwischen den Elektroden, die elektrischen Eigenschaften des Teilchens und seiner Umgebungslösungen als auch die Form, Phasenlage, Frequenz und Amplitude aller Elektrodensignale umfassen. Alle diese Größen lassen sich unabhängig von der eigentlichen Messung oder vorab auf rein elektrischem Wege oder über eine einmalige numerische Simulation der Feldverteilung im Hochfrequenzkäfig bestimmen. Die optisch induzierten Kräfte, die auf das Teilchen wirken, lassen sich aus der Amplitude der elektrischen Ansteuersignale des elektrischen Feldkäfigs beim Übergang zwischen den Gleichgewichten (Übergangsbewegung) bestimmen. Durch systematisches Verschieben eines in seinen passiven elektrischen Eigenschaften bekannten Partikels in x-, oder/und y-, oder/und z-Richtung können auf diese Weise die Kräfte, die der fokussierte Laserstrahl auf ein Teilchen dieser Größe ausüben kann, quantitativ und ortsaufgelöst bestimmt werden.

Ein Vorteil der Erfindung ist es, daß der Kräftegradient der optisch induzierten Kräfte relativ steil ist, so daß der genannte Übergang zwischen den Gleichgewichten schwellwertartig oder sprunghaft erfolgt und somit besonders leicht und genau registriert werden kann.

Erfindungsgemäß kann diese Prozedur automatisiert und zur Kalibrierung des Laserstrahls benutzt werden. Die Messungen lassen sich beliebig oft wiederholen, lassen sich in wenigen Sekunden ausführen und können zudem an ein und demselben Teilchen in der später weiter verwendeten Umgebung durchgeführt werden. Neben Absolutwerten der optisch induzierten Kräfte können Symmetrieabweichungen der optischen Strahlung und deren Intensitätsprofile nahe und im Fokalbereich, d.h auch relative Werte, bestimmt werden.

Die obigen Erläuterungen zur Bestimmung optischer induzierter Kräfte gelten entsprechend für die Bestimmung von Bindungskräften, da diese als zusätzlicher Beitrag zu den elektrischen Feldkräften im elektrischen Fangbereich aufgefaßt werden können.

Die Erfindung ist mit beliebigen Teilchen wie synthetischen Partikeln oder biologischen Zellen oder deren Bestandteilen implementierbar. Die Teilchengröße liegt im gesamten Größenbereich von Teilchen, die mit Laserpinzetten manipulierbar sind, vorzugsweise bei einer Größe kleiner als 200 µm.

Bevorzugte Ausführungsbeispiele der Erfindung werden nachfolgend unter Bezugnahme auf die beigefügten Zeichnungen näher erläutert. Es zeigen:
- Fig. 1:: eine Prinzipdarstellung der Anordnung von Feldkäfigelektroden und eines optischen Käfigs gemäß einer ersten Ausführungsform der Erfindung;
- Fig. 2:: eine weitere Prinzipdarstellung der Anordnung von Feldkäfigelektroden und eines optischen Käfigs;
- Fig. 3:: eine Kurvendarstellung zur Illustration experimenteller Ergebnisse;
- Fig. 4:: beispielhafte Darstellungen der Feldverteilungen eines Oktopol-Feldkäfigs;
- Fig. 5:: eine Kurvendarstellung zur Illustration der Fangkräfte des in Figur 4 gezeigten Feldkäfigs in z-Richtung;
- Fig. 6:: eine Prinzipdarstellung der Anordnung von Zellen in einem optischen Käfig und einem Fangbereich gemäß einer zweiten Ausführungsform der Erfindung;
- Fig. 7:: eine Prinzipdarstellung der Anordnung von Zellen in einer Mikroelektrodenanordnung gemäß einer dritten Ausführungsform der Erfindung;
- Fig. 8:: eine Prinzipdarstellung der Anordnung von Zellen in einer Mikroelektrodenanordnung gemäß einer vierten Ausführungsform der Erfindung; und
- Fig. 9:: eine schematische Darstellung einer erfindungsgemäßen Vorrichtung.

Die Erfindung wird im folgenden unter Bezug auf die Kombination eines Oktopol-Feldkäfig zur Bildung des Fangsbereiches mit einem einzelnen Fang-Laserstrahl zur Bildung des optischen Käfigs beschrieben, ist jedoch entsprechend mit beliebigen Feldkäfigformen bzw. mehreren Laserstrahlen realisierbar.

In Fig. 1 ist ein erfindungsgemäßes Mikrosystem ausschnittsweise vergrößert schematisch dargestellt. Die Darstellung zeigt lediglich eine Mikroelektrodenanordnung, bestehend aus den Mikroelektroden 11 bis 18 (ohne Steuerleitungen) und ein zwischen den Mikroelektroden in einer Suspensionsflüssigkeit suspendiertes mikroskopisches Teilchen 113. Die Mikroelektroden sind in planarer Gestalt an gegenüberliegenden Wänden der Mikrosystemstruktur angeordnet, wobei beispielsweise die x-y-Ebene eine Substratebene aufspannt. Die Mikroelektroden 11 bis 18 sind dazu eingerichtet, mit elektrischen Potentialen derart beaufschlagt zu werden, daß Feldgradienten mit einem Feldminimum gebildet werden. Die Technik der Elektrodenansteuerung zur Erzeugung eines vorbestimmten Minimums ist an sich bekannt und wird deshalb hier im einzelnen nicht beschrieben. Die Lage des Feldminimums ist von den Phasen und Amplituden der Steuerpotentiale an den Mikroelektroden 11 bis 18 abhängig und kann in vorbestimmter Weise eingestellt werden. Der Fangbereich bzw. der elektrische Feldkäfig wird auch als Hochfrequenzkäfig bezeichnet, da die Mikroelektroden vorzugsweise mit hochfrequenten Steuerpotentialen (Frequenzbereich s. unten) zur Manipulierung der mikroskopischen Teilchen auf der Basis negativer Dielektrophorese beaufschlagt werden.

Gemäß Fig. 1 wird der durch die Mikroelektroden 11 bis 18 gebildete elektrische Hochfrequenzfeldkäfig mit dem fokussierten Lichtstrahl 19 so kombiniert, daß sich der Fokus 110a im elektrischen Feld der Mikroelektroden, d. h. entweder innerhalb des Feldkäfigraumes 111 oder in unmittelbarer Nähe 112 außerhalb des Käfigs befindet, während das Feldminimum, der Fangpunkt 110b des Hochfrequenzfeldkäfigs, an einem dazu beabstandeten Ort (z.B. einen Bruchteil bis zu mehrere Partikeldurchmessern entfernt) liegt.

Die erfindungsgemäße Bestimmung optisch induzierter Feldkräfte am Teilchen 113 erfolgt derart, daß zunächst das Teilchen 113 im Fokus des Laserstrahls gefangen und durch eine Fokusverschiebung in die bezeichnete Position (z.B. an der Stelle 114, charakterisiert durch die Koordinaten (x1,y1,z1)) gebracht wird. Die Fokusverschiebung erfolgt durch eine mechanische Änderung der Relativpositionen des Mikrosystems und der Quelle des Laserstrahls 19 durch an sich bekannte Verstelleinrichtungen und/oder Umlenkeinrichtungen des Laserstrahls. Über eine Erhöhung der Amplitude der an die Elektroden angelegten Hochfrequenzsignale werden die elektrischen Polarisationskräfte des Feldkäfigs solange erhöht, bis das Teilchen 113 aus dem Laserfokus herausgerissen wird und sich in den Fangpunkt 110b bewegt (Übergangsbewegung zwischen den lokalen Gleichgewichten in den Feldminima).

Der Übergang zwischen den lokalen Gleichgewichten kann alternativ auch ausgeführt werden, indem die Laserleistung erhöht wird und das Teilchen aus dem Fangbereich des Feldkäfigs in den Fokus bewegt wird und/oder indem die Orte der Fangpunkte oder des Fokus verschoben werden und eine Bestimmung des Weges oder Abstandes der Feldminima erfolgt, bei dem die Übergangsbewegung stattfindet. Da die elektrischen Polarisationskräfte auf das Teilchen und die Feldverteilung zwischen den Elektroden 11 bis 18 bekannt sind, besteht eine direkte Proportionalität zwischen der meßbaren Laserleistung im Fokalbereich, der Amplitude der elektrischen Signale und der auf das Partikel wirkenden optisch induzierten Kräfte. Durch Wiederholen der Prozedur und Verschieben des Teilchens 113 in beliebigen Raumrichtungen, lassen sich die auf das konkrete Teilchen wirkenden optisch induzierten Kräfte quantitativ bestimmen. Es handelt sich dabei folglich um eine elektrische Kalibrierung der optisch induzierten Gegenkräfte, die mit geringem Aufwand bereitzustellen ist, und es erlaubt, Kräfte im Bereich von fN bis zu einigen hundert pN zu erfassen.

Die optisch induzierten Kräfte werden somit in mindestens einem Fall aus den Feld- oder Ortseigenschaften des Teilchens 113 bei einer Übergangsbewegung ermittelt, wobei die elektrischen Polarisationskräfte auf das Teilchen 113 aus der an sich berechenbaren Feldverteilung zwischen den Mikroelektroden 11 bis 18 und der bei Ausführung der Übergangsbewegung gegebenen Orte des Fokus 110a und des Fangpunktes 110b ermittelt werden. Diese Orte lassen sich mit einem Beobachtungsmikroskop vermessen. In allen weiteren Fällen kann auf der Grundlage der genannten Proportionalität eine Relativbestimmung der optisch induzierten Kräfte erfolgen.

Figur 2 zeigt eine erweiterte Darstellung eines Systems zur Vermessung der optisch induzierten Kräfte, die auf ein im Fokus gefangenes Teilchen wirken. Der Mikrofeldkäfig wird durch Mikroelektroden gebildet, die an aufeinander zuweisenden Oberflächen der Substrate 27, 29 angebracht sind. Die Substrate 27, 29 werden durch einen Abstandshalter 28 getrennt, der einen Suspensionsraum bildet, in dem das zu untersuchende Teilchen dem Feld des Mikrofeldkäfigs ausgesetzt wird. Das in Figur 2 obere Substrat ist genügend dünn, so daß der Fokus des optischen Käfigs im Suspensionsraum einstellbar ist.

Über eine Öffnung 21 werden Zellen oder andere Mikropartikel suspendiert in einer Lösung in den Kanal 22 eingespült und gelangen dann in den Feldkäfig 23, dessen Ausgangselektroden 24a-d mit einem Hochfrequenzfeld (kHz- oder MHz-Bereich, beliebige Signalform (z. B. Rechteck-, Sinus-, Dreieck- oder andere Signalformen), Amplitude einige mV bis zu einigen 10 V)) beaufschlagt werden. Durch diese zunächst einseitige Beaufschlagung der Mikroelektroden mit elektrischen Potentialen wird im Kanal 22 lediglich eine elektrische Feldbarriere für eingespülte Mikroteilchen gebildet. Befindet sich ein Teilchen im Käfig 23, werden auch die Eingangselektroden 25a-d zugeschaltet und/oder die Strömung wird gestoppt. Mit dem Laserstrahl 26 wird wie oben beschrieben das Teilchen im Feldkäfigraum bewegt und die Vermessung der optisch induzierten Kräfte vorgenommen. Die für das elektrische Trapping typischen Phasenverschiebungen der Elektrodensignale für zwei mögliche Wechselfeld- und zwei Rotationsfeldansteuerungsarten (2* AC-Feld bzw. 2*Rot-Feld) sind in Tabelle 1 zusammengefaßt.

**Tab. 1**

| Phasenansteuerungen der Elektrodensignale eines Oktopols | | | | | | | | |
|---|---|---|---|---|---|---|---|---|
| Feldart | El. 25b | El. 24b | El. 24d | El. 25d | El. 25a | El. 24a | El. 24c | El. 25c |
| AC-Feld | 0° | 180° | 0° | 180° | 0° | 180° | 0° | 180° |
| AC-Feld | 0° | 180° | 0° | 180° | 180° | 0° | 180° | 0° |
| Rot-Feld | 0° | 90° | 180° | 270° | 180° | 270° | 0° | 90° |
| Rot-Feld | 0° | 90° | 180° | 270° | 90° | 180° | 270° | 0° |

Beim Rot-Feld wird im Unterschied zum AC-Feld ein Drehmoment auf das Teilchen ausgeübt, das zur Ausbildung einer Rotation (letzte Zeile von Tab.1) führt, die zusätzlich zur Kraftbestimmung genutzt werden kann. Mit den Werten der vorletzten Zeile von Tabelle 1 erfolgt eine Drehmomentkompensation.

Im vorliegenden Beispiel sind die Elektroden in planarer Form auf zwei Glassubstrate 27, 29 mit halbleitertechnologischen Methoden prozessiert worden, die über Kopf durch einen Spacer 28 flüssigkeitsdicht montiert sind, so daß sie in die Kanalflüssigkeit 22 eintauchen. Für eine hohe Laserfokussierung ist es erforderlich, eines der Glassubstrate (hier (27)) möglichst dünn auszuführen. Im vorliegenden Beispiel ist das Substrat 27 150 bis 200 µm dick, und das Substrat 29 besteht aus 0.5 bis 1 mm dickem Glas oder Kunststoff.

Bei steigender Laser-Ausgangsleistung wachsen die optisch induzierten Kräfte, so daß zum genannten Übergang zwischen den Feldminima entsprechend steigende elektrische Feldkräfte, d. h. Signalamplituden, erforderlich sind. Dies ist anhand eines experimentellen Ergebnisses in Figur 3 dargestellt. Diese Kurvendarstellung zeigt den Zusammenhang zwischen der Laserausgangsleistung, d. h. dem Betrag der optisch induzierten Kräfte und den Amplituden der Käfigspannungen, d. h. den Amplituden der elektrischen Potentiale, mit denen die Mikroelektroden beaufschlagt sind. Mit zunehmender Laserausgangsleistung sind auch größere Amplituden der Käfigspannungen erforderlich, um die Übergangsbewegung des jeweiligen Teilchens zwischen dem Fokus und dem Fangpunkt zu erzielen. Deutlich ist zu erkennen, daß die Fangleistung der optischen Falle in z-Richtung schwächer ist (obere Kurve) as in x- oder y-Richtung (untere Kurve).

Aus einer Feldverteilung gemäß Figur 4 (erhalten aus einer einmalig auszuführenden numerischen Berechnung unter Beachtung der realen Elektrodengeometrien gemäß Figur 1 und Abstände) und den passiven elektrischen Eigenschaften des Testpartikels (in diesem Fall eines Latex-Beads von 8 µm Durchmesser), ergeben sich die in Figur 5 dargestellten Fangkräfte der Laser-Pinzette in z-Richtung. Die dargestellte Kurve bezieht sich auf eine Signalamplitude der Käfigelektroden von 10 V. Experimentell konnten Amplituden bis zu 30 V appliziert werden. Bei einer quadratischen Abhängigkeit der Fangkraft des elektrischen Käfigs entspricht das einer maximal erfaßbaren Kraft von ca. 150 pN mit einer Auflösung im pN-Bereich und darunter. Dieses Meßergebnis steht in guter Übereinstimmung mit der Theorie der "Laser-Pinzetten" (vgl. A. Ashkin in "Biophys. J.", Bd. 61, 1992, S. 569). Feiner ausgeführte Elektroden erlauben es, noch weitaus höhere Signalamplituden und damit elektrisch induzierte Kräfte zu erzeugen, so daß auch wesentlich höhere Kräfte erfaßbar sind.

Ein besonderer Vorteil der Erfindung ist es, daß die Methode schnell und leicht insbesondere auch in dem später zu nutzenden Umgebungsmedium mit den zu untersuchenden oder zu manipulierenden Teilchen unter vergleichbaren Bedingungen angewendet werden kann. Ferner ist dieses Verfahren nicht auf bestimmte Teilchen- und Oberflächenformen beschränkt, sondern mit beliebigen Teilchengeometrien realisierbar. Es können sogar die Kräfte an zusammenhängenden Teilchengruppen (z. B. Aggregate o. dgl.) beliebiger Form bestimmt werden.

Beispiele für die Bestimmung von Kräften an zusammenhängenden Teilchengruppen und die Ausübung vorbestimmter Kräfte auf Teilchen zur Manipulierung von Teilchengruppen werden im folgenden unter Bezug auf die Figuren 6 bis 8 beschrieben.

Figur 6 zeigt eine Mikroelektrodenanordnung in Oktopolgestalt mit den Mikroelektroden 61 bis 68 analog zu Figur 1. Die Mikroelektroden 61 bis 64 bzw. 65 bis 68 sind in einem zur Implementierung des erfindungsgemäßen Verfahrens eingerichteten Mikrosystem in zwei voneinander beabstandeten Ebenen zur Ausbildung eines elektrischen Feldkäfigs mit einem den Fangbereich oder -punkt bildenden Feldminimum angeordnet. Der elektrische Feldkäfig wird im Inneren der Mikroelektrodenanordnung ausgebildet, das durch den in Figur 6 dargestellten Quader schematisch umrissen wird. Das Bezugszeichen 69 bezeichnet einen im Innenraum der Mikroelektrodenanordnung fokussierten Lichtstrahl (vorzugsweise Laserstrahl). Ein erstes Teilchen in Gestalt einer biologischen Zelle 611 befindet sich im Fokus des Lichtstrahls 69. Ein zweites Teilchen, das beim dargestellten Beispiel ebenfalls eine biologische Zelle 612 ist, befindet sich im Fangpunkt des elektrischen Feldkäfigs. Analog zur oben erläuterten Ermittlung der optisch induzierten Kräfte durch Beobachtung der Übergangsbewegung eines Teilchens vom Fokus in den Fangbereich kann nun eine Bestimmung der Bindungskräfte zwischen den Teilchen durchgeführt werden, wie dies im folgenden erläutert wird.

Zuerst werden zwei Zellen 611, 612 in Folge in den Innenraum der Mikroelektrodenanordnung 61 bis 81 eingebracht. Dies erfolgt vorzugsweise mit der unter Bezug auf Figur 2 erläuteten Einspültechnik, bei der die Mikroelektrodenanordnung mit einer Kanalstruktur eines fluidischen Mikrosystems verbunden ist. Die erste Zelle 611 wird in die Mikroelektrodenanordnung eingespült und nach vollständiger Ansteuerung des Oktopolfeldes im elektrischen Fangbereich gehalten. Dann wird die erste Zelle 611 mit dem optischen Käfig, der durch den Laserstrahl 69 gebildet wird, übernommen und vom Fangbereich beabstandet positioniert. Anschließend erfolgt das Einspülen der zweiten Zelle 612 und deren Positionierung im Fangbereich, z.B. in der Mitte der Mikroelektrodenanordnung 61 bis 68. Es ist aber auch jede andere Technik der Einbringung mikroskopischer Teilchen in die Mikroelektrodenanordnung möglich. Anwendungsabhängig sind beide Teilchen biologische Zellen gleicher oder verschiedener Art oder biologische Zellen oder Zellbestandteile einerseits und/oder synthetische Teilchen mit vorbestimmten Wirkstoffen andererseits.

Im weiteren Verlauf werden die Zellen 611, 612 in Kontakt gebracht, wobei zwischen beiden Zellen eine adhäsive Bindung ausgebildet wird. Die adhäsive Bindung wird beispielsweise durch eine der folgenden Techniken herbeigeführt. Erstens ist es möglich, die erste Zelle 611 durch Abschalten des Laserstrahls 69 freizugeben und dadurch unter Wirkung der elektrischen Feldkräfte hin zum Fangbereich des elektrischen Feldkäfigs zu bewegen, wo die Berührung der zweiten Zelle 612 und die Ausbildung der adhäsiven Bindung erfolgt. Zweitens ist es möglich, den Fokus des Laserstrahls 69 in Bezug auf den Fangbereich so zu verstellen, daß die erste Zelle 611 mit der zweiten Zelle 612 in Kontakt gebracht oder sogar mit einer vorbestimmten Kraft gegen diese gedrückt wird. Die gegenseitige Kraft des Aneinanderdrückens der Zellen läßt sich aus den elektrischen Feldkräften im Fangbereich und den beispielsweise gemäß der oben erläuterten Technik ermittelten optischen Kräfte im Fokus des Laserstrahls 69 ableiten. Zur quantitativen Vergleichbarkeit der Bestimmung von Bindungskräften wird die adhäsive Bindung für einen vorbestimmten Zeitbereich (z.B. rd. 0.1 bis 10 Sekunden) eingestellt. Es sind aber auch längere Zeiten von z.B. bis zu 1000 Sekunden möglich.

Nach Ablauf der anwendungsabhängig eingestellten Kontaktzeit werden die Bindungskräfte (Wechselwirkungskräfte, Adhäsionsstärke) zwischen den Zellen wie folgt bestimmt. Die Kräftebestimmung erfolgt analog zur oben erläuterten Bestimmung der optisch induzierten Kräfte auf ein einzelnes Teilchen durch Variation der Feldeigenschaften und Feststellung derjenigen Feldstärken im elektrischen Fangbereich und optischen Käfig, bei denen eine Abreißbewegung zwischen den Zellen erfolgt. Beispielsweise wird bei gegebenen elektrischen Potentialamplituden wiederholt der auf die erste Zelle 611 fokussierte Laserstrahl 69 verstellt, so daß sich der Fokus vom Fangbereich entfernt, und falls sich die erste Zelle 611 nicht mit dem Fokus bewegt hat, zurückgestellt und mit einer schrittweise erhöhten Lichtleistung beaufschlagt. Durch Kenntnis der in Abhängigkeit von der Lichtleistung induzierten optischen Kräfte läßt sich so aus der Lichtleistung, bei der die Mitführung der ersten Zelle 611 mit dem verstellten Fokus erfolgt, die Abreißkraft zwischen beiden Zellen und damit die gegenseitige Bindungskraft ermitteln. Andere Möglichkeiten dieser Kräftebestimmung ergeben sich aus der schrittweisen Variation der elektrischen Potentialamplituden und Verstellung des Ortes des Fangbereiches durch entsprechende Ansteuerung der Mikroelektroden 61 bis 68. Es sind auch Kombinationen aus beiden Techniken zur Variation der Feldeigenschaften einsetzbar.

Ein besonderer Vorteil dieser Verfahrensweise besteht in ihrer Wiederholbarkeit mit einem gegebenen Teilchenpaar und in der Möglichkeit, beliebige Kontaktzeiten zwischen den Zellen genau vorzugeben.

Bevorzugte Anwendungen der unter Bezug auf Fig. 6 beschriebenen Verfahrensweise, die bisher nicht oder nur unter unannehmbar hohem Aufwand zu verwirklichen war, sind die zeitlich exakt geregelte Berührung zweier oder auch mehrerer biologischer Zellen gleichen oder verschiedenen Typs. Somit ist eine Verwendung für pharmakologisch und medizinisch-diagnostisch interessierende Tests ermöglicht. Beispiele für dabei auftretende Vorgänge sind die Stimulation der zweiten Zelle 612 durch die zeitweilige Berührung durch die erste Zele 611, so daß sich das Bindungsverhalten der zweiten Zelle 612 ändert. Dieses veränderte Bindungsverhalten kann dann durch Ankopplung einer dritten Zelle (nicht dargestellt) getestet werden. Ein weiteres Beispiel ist das sogenannte Screening von Peptidoder anderen Molekularbibliotheken, indem zunächst eine erste Zelle eines ersten Typs in die Mikroelektrodenanordnung eingebracht wird. Die Oberflächenrezeptoren der ersten Zelle werden dann mit einer Test- oder Wirksubstanz aus einer molekularen Bibliothek über die Suspensionslösung im Mikrosystem in Kontakt gebracht. Anschließend wird eine zweite Zelle (oder ein synthetisches Teilchen mit gut bindenden Oberflächenmolekülen) an die erste Zelle herangeführt. Die oben erläuterte Bestimmung der Bindungskräfte liefert z.B. eines der folgenden Ergebnisse. Sind die Bindungsstellen der ersten Zelle bereits durch die Wirksubstanz abgesättigt, so erfolgt keine oder eine schwache Bindung der Testzelle. Andernfalls erfolgt eine starke Bindung der Testzelle. Damit lassen sich biologische Zellen bewerten und in Bezug auf die Reaktion auf bestimmte Wirksubstanzen sortieren.

Ein weiteres Beispiel für die Stimulierung biologischer Zellen wird im folgenden unter Bezug auf Figur 7 erläutert. Figur 7 zeigt analog zu den Figuren 1 und 6 eine Mikroelektrodenanordnung mit den Mikroelektroden 71 bis 78 und einen im Innenraum der Mikroelektrodenanordnung fokussierten Lichtstrahl 79.

Analog zum oben erläuterten Einspül- oder Durchstromprinzip wird eine erste Zelle 712 im elektrischen Fangbereich der Mikroelektrodenanordnung 71 bis 78 eingefangen und positioniert. Eine zweite Zelle 711 oder ein synthetisches Teilchen mit einem Wirkstoff wird mit dem Lichtstrahl 79 eingefangen und entlang eines vorbestimmten Weges 713 an der ersten Zelle 712 vorbeigeführt bzw. für eine vorbestimmte Kontaktzeit mit dieser in Berührung gebracht. Auch wenn es nicht zu einer festen Bindung oder Adhäsion zwischen den Zellen oder Teilchen kommt, kann über die Berührung der Oberflächen eine chemische Signalübertragung ertolgen, die eine anschließend analysierbare Veränderung einer oder beider Zellen zur Folge hat. Anstelle der Einzelzellen können auch Zeligruppen oder -aggregate zur gegenseitigen Stimulation für eine vorbestimmte Zeit unter Wirkung vorbestimmter Kräfte zusammengeführt und wieder getrennt werden.

Diese Verfahrensweise zur Stimulation biologischer Zellen oder Zellgruppen besitzt zahlreiche Verwendungen in der Medizin und Biotechnologie. Die Stimulation z.B. durch Applikation eines Medikaments aus der Umgebungslösung, die bisher für einzelne Zellen nur unter hohem Aufwand erreicht werden konnte, kann damit unter definierten und reproduzierbaren Bedingungen zellspezifisch erfolgen. In lebenden Organismen erfolgen derartige Stimulationen (oder Hemmungen) in der Regel auch meist durch Wechselwirkungen zwischen Zellen, wobei diese in enge Nachbarschaft kommen oder sich berühren müssen. Die in Organismen auftretenden Verhältnisse können mit der erfindungsgemäßen Verfahrensweise vorteilhaft simuliert werden.

Auch die in Figur 7 illustrierte Verfahrensweise kann vorteilhaft mit der oben erläuterten Bestimmung optisch induzierter Kräfte kombiniert, jedoch auch unabhängig von dieser unter Einstellung vorbestimmter Feldeigenschaften implementiert werden. Entsprechendes gilt auch für das unter Bezug auf Figur 8 erläuterte Verfahren zur Ausübung vorbestimmter Kräfte auf Zellen oder Zellgruppen zur Aggregatformierung.

Figur 8 zeigt wiederum eine Mikroelektrodenanordnung mit den Mikroelektroden 81 bis 88 und einem im Innenraum der Mikroelektrodenanordnung fokussierten Lichtstrahl 89.

Nach der oben erläuterten Einspül- oder Durchstromtechnik wird eine Vielzahl von biologischen Zellen in den Innenraum der Mikroelektrodenanordnung eingespült. Mit dem optischen Käfig des Lichtstrahls 89 werden Zellen gezielt in den Fangbereich geführt und dort gegebenenfalls relativ zu bereits vorhandenen Zellen positioniert. Beispielhaft sind in Figur 8 vier Zellen 811 bis 814 im elektrischen Fangbereich dargestellt, zu denen eine fünfte Zelle 815 in vorbestimmter Position (entsprechend der Pfeilrichtung) zugefügt wird. Dabei wird die fünfte Zelle 815 für eine vorbestimmte Zeit mit einer vorbestimmten Kraft gegen die bereits formierte Zellgruppe 811 bis 814 gedrückt, um die Ausbildung von Bindungskräften in dieser vorbestimmten Relativposition zu ermöglichen.

In dieser Weise lassen sich beliebige Zellaggregate mit vorbestimmten Aggregatformen aufbauen. Diese Verfahrensweise ist auch mit synthetischen Mikroteilchen implementierbar, die sich negativ polarisieren lassen und im elektrischen Fangbereich von den Mikroelektroden abgestoßen werden (negative Dielektrophorese).

Eine erfindungsgemäße Vorrichtung besteht aus einer Anordnung eines fluidischen Mikrosystems 91, einer Beleuchtungseinrichtung 92 zur Erzeugung eines optischen Käfigs in einer Mikroelektrodenanordnung des Mikrosystems 91, wobei das Mikrosystem 91 und die Beleuchtungseinrichtung 92 mit einer Verstelleinrichtung 93 relativ zueinander verstellbar sind, und einer Beobachtungs- und/oder Sensoreinrichtung 94 (z.B. Mikroskop), wie dies schematisch in Fig. 9 dargestellt ist. Das Mikrosystem ist mit Fluidik- und Potentialsteuereinrichtung 95 versehen, wie dies an sich bekannt ist. Die Beleuchtungseinrichtung 92 ist beispielsweise eine an sich bekannter Laser-Pinzette, die als Lichtquelle beispielsweise einen Diodenlaser oder einen Halbleiterlaser und zur Fokussierung eine Mikroskopanordnung enthält.

## Patentansprüche

1. Verfahren zur Bestimmung oder Ausübung optisch induzierter Kräfte auf mindestens ein Teilchen im Fokus eines optischen Käfigs mit den Schritten:
a) Positionieren des Fokus in einer Mikroelektrodenanordnung mit einem elektrischen Feld, das einen dreidimensionalen elektrischen Fangbereich bildende Feldgradienten aufweist, mit Abstand vom Fangbereich, und
b) Variation der Amplitude des elektrischen Feldes, der Lichtleistung der den optischen Käfig bildenden Lichtstrahlung und/oder des Abstands des Fangbereiches vom Fokus, um zu erfassen, unter welchen dieser variierten Feldeigenschaften eine Übergangsbewegung des Teilchens.vom Fokus zum Fangbereich oder umgekehrt erfolgt oder um eine zumindest zeitweilige Anordnung des Teilchens im Fangbereich bereitzustellen.

2. Verfahren gemäß Anspruch 1, bei dem zur Bestimmung optisch induzierter Kräfte ein Teilchen entweder im Fokus oder im Fangbereich angeordnet wird und die optisch induzierten Kräfte aus der Amplitude des elektrischen Feldes und dem Abstand des Fangbereiches vom Fokus bestimmt wird, bei denen die Übergangsbewegung des Teilchens vom Fokus zum Fangbereich bzw. umgekehrt erfolgt.

3. Verfahren gemäß Anspruch 2, bei dem die Bestimmung der optisch induzierten Kräfte für alle interessierenden Raumrichtungen entsprechend der gegenseitigen Ausrichtung der Position des Fokus zum Fangbereich wiederholt wird.

4. Verfahren gemäß Anspruch 2 oder 3, bei dem eine Kalibrierung des optischen Käfigs durch Ermittlung des Zusammenhangs zwischen der Lichtleistung zur Erzeugung des optischen Käfigs und den jeweils an einem Teilchen im optischen Käfig induzierten Kräften erfolgt.

5. Verfahren gemäß einem der Ansprüche 2 bis 4, bei dem der Abstand zwischen dem Fokus und dem Fangbereich mindestens ein Zehntel des Teilchendurchmessers beträgt.

6. Verfahren gemäß einem der vorhergehenden Ansprüche, bei dem der Fangbereich ein Fangpunkt ist, der innerhalb des Strahlungsfeldes des optischen Käfigs liegt, so daß das Teilchen bei Erniedrigung oder Erhöhung der Amplitude der Elektrodensignale bzw. der Lichtleistung zwischen dem Fangpunkt und dem Fokus hin- und herspringt und der zugehörige Wert der Amplituden zur Bestimmung der optisch induzierten Kräfte verwendet wird.

7. Verfahren gemäß Anspruch 1, bei dem aufeinanderfolgend im Fangbereich eine Vielzahl von Teilchen angeordnet werden, die jeweils mit dem optischen Käfig in den Fangbereich und in diesem in vorbestimmter Position relativ zu gegebenenfalls im Fangbereich bereits vorhandenen Teilchen positioniert werden.

8. Verfahren gemäß einem der Ansprüche 1 bis 6, bei dem eine Justierung der Lichtstrahlung des optischen Käfigs und/oder eine Bestimmung der Fanggüte, Symmetrie oder weitere Kalibrierungseigenschaften des optischen Käfigs erfolgt.

9. Verfahren gemäß einem der Ansprüche 1 bis 6, bei dem auf der Grundlage der bestimmten optisch induzierten Kräfte eine Charakterisierung der Teilchen erfolgt.

10. Verfahren zur Bestimmung von Bindungskräften zwischen mikroskopischen Teilchen, bei dem mindestens ein erstes Teilchen im Fokus eines optischen Kafigs und mindestens ein zweites Teilchen im dreidimensionalen Fangbereich einer Mikroelektrodenanordnung angeordnet werden, wobei für eine vorbestimmte Kontaktzeit die ersten und zweiten Teilchen in Kontakt gebracht und anschließend eine Variation der Amplitude des elektrischen Feldes, der Lichtleistung und/oder des Abstandes des Fangbereiches vom Fokus erfolgt, bis als Übergangsbewegung festgestellt wird, daß das erste Teilchen mit dem Fokus vom Fangbereich und dem zweiten Teilchen entfernt werden kann, wobei die Bindungskräfte zwischen den Teilchen aus der Amplitude des elektrischen Feldes und der Lichtleistung bei der Übergangsbewegung ermittelt werden.

11. Verfahren gemäß einem der vorhergehenden Ansprüche, bei dem die Elektroden der Mikroelektrodenanordnung alternierend mit um 180° phasenverschobenen Signalen und/oder mit rotationserzeugenden Signalen vorbestimmter Phasenaufspaltung beaufschlagt werden.

12. Verfahren gemäß einem der vorhergehenden Ansprüche, bei dem der Fangbereich durch mindestens eine Feldbarriere vom optischen Käfig getrennt ist.

13. Verfahren gemäß einem der vorhergehenden Ansprüche, bei dem die Teilchenbewegungen optisch und/oder elektrisch detektiert werden.

14. Verfahren gemäß einem der vorhergehenden Ansprüche, bei dem die Teilchen synthetische oder natürliche Teilchen mit einer Größe unterhalb von 200 µm sind.

15. Verfahren gemäß einem der vorhergehenden Ansprüche, bei dem die Teilchen biologische Zellen oder deren Bestandteile sind.

16. Verfahren gemäß einem der vorhergehenden Ansprüche, bei dem die Übergangsbewegung des Teilchens vom Fangbereich zum Fokus bzw. umgekehrt zur Justage des optischen Käfigs verwendet wird.

17. Vorrichtung zur Bestimmung oder Ausübung optisch induzierter Kräfte auf mindestens ein Teilchen im Fokus eines optischen Käfigs, die umfaßt:
- ein fluidisches Mikrosystem mit einer Mikroelektrodenanordnung, die zur Ausbildung eines elektrischen Feldes mit einem dreidimensionalen elektrischen Fangbereich eingerichtet ist,
- eine Beleuchtungseinrichtung, die zur Ausbildung eines optischen Kafigs innerhalb der Mikroelektrodenanordnung des Mikrosystems eingerichtet ist, und
- eine Beobachtungs- und/oder Detektionseinrichtung zur Erfassung der Bewegung von Teilchen innerhalb der Mikroelektrodenanordnung.

18. Vorrichtung gemaß Anspruch 17, bei der die Mikroelektrodenanordnung planare Elektroden umfaßt, die in Gruppen auf zwei voneinander beabstandeten Substraten angebracht sind, von denen mindestens ein Substrat transparent ist.

19. Vorrichtung gemäß Anspruch 18, bei der das transparente Substrat eine Dicke von weniger als 500 µm besitzt.

20. Vorrichtung gemäß Anspruch 18, bei der die Elektroden an aufeinanderzuweisenden Oberflächen der Substrate angebracht und die Substrate voneinander durch einen Abstandshalter getrennt sind, der einen Suspensionsraum bildet, in dem der Fokus des optischen Käfigs von der Beleuchtungseinrichtung durch eines oder beide Substrate eingekoppelt werden kann.

21. Vorrichtung gemäß Anspruch 20, bei der der Suspensionsraum Teil einer Kanalstruktur ist, durch die die Teilchen mittels einer Lösungsströmung in das Feld der Mikroelektrodenanordnung führbar sind.

22. Vorrichtung gemäß einem der Ansprüche 17 bis 21, bei der die Mikroelektrodenanordnung eine Vielzahl von Elektroden umfaßt, die zur Erzeugung eines Multipolfeldes mit einer in x-, y- und/oder z-Richtung symmetrischen elektrischen Feldverteilung eingerichtet ist.

23. Vorrichtung gemäß einem der Ansprüche 17 bis 22, bei der die Elektroden mit einer isolierenden, dielektrischen Schicht überzogen sind oder aus gegenüber der Suspensionsflüssigkeit im Mikrosystem im wesentlichen inerten Metallen bestehen.

24. Vorrichtung gemäß Anspruch 23, bei der die Elektroden aus Platin, Titan, Tantal oder Gold bestehen.

25. Vorrichtung gemäß einem der Ansprüche 17 bis 24, bei der die Elektroden mit halbleitertechnologischen Methoden in dreidimensionaler Form oder in Hybridtechnik ausgebildet sind.

26. Verwendung eines Verfahrens oder einer Vorrichtung gemäß einem der vorhergehenden Ansprüche zur Kalibrierung einer Laser-Pinzette.

27. Verwendung eines Verfahrens oder einer Vorrichtung gemäß einem der vorhergehenden Ansprüche zur selektiven Stimulation biologischer Zellen.

## Claims

1. Method for determining or exerting optically induced forces on at least one particle in the focus of an optical cage, having the steps:
a) positioning the focus in a microelectrode arrangement with an electrical field which has field gradients forming a three-dimensional electrical capture range and is spaced from the capture range, and
b) variation of the amplitude of the electrical field, of the luminous power of the light radiation forming the optical cage and/or of the spacing between the capture range and the focus in order to detect which of these varied field properties leads to a transitional movement of the particle from the focus to the capture range or vice versa, or in order to provide an at least temporary arrangement of the particle in the capture range.

2. Method according to claim 1, wherein, in order to determine optically induced forces, a particle is arranged either in the focus or in the capture range and the optically induced forces are determined from the amplitude of the electrical field and the spacing between the capture range and the focus, under which forces the transitional movement of the particle from the focus to the capture range or vice versa takes place.

3. Method according to claim 2, wherein the determination of the optically induced forces is repeated for all spatial directions of interest according to the mutual alignment of the position of the focus to the capture range.

4. Method according to claim 2 or 3, wherein the optical cage is calibrated by determining the correlation between the luminous power for generating the optical cage and the forces induced respectively at one particle in the optical cage.

5. Method according to one of claims 2 to 4, wherein the spacing between the focus and the capture range is at least one tenth of the particle diameter.

6. Method according to one of the preceding claims, wherein the capture range is a capture point which lies inside the radiation field of the optical cage, such that, when the amplitude of the electrode signals or respectively the luminous power is reduced or increased, the particle jumps to and fro between the capture point and the focus and the associated value of the amplitudes is used to determine the optically induced forces.

7. Method according to claim 1, wherein there is arranged in succession in the capture range a plurality of particles which are in each case positioned with the optical cage in the capture range and in a predetermined position in the latter in relation to particles which are possibly already present in the capture range.

8. Method according to one of claims 1 to 6, wherein there is adjustment of the light radiation of the optical cage and/or determination of the capture quality, symmetry or further calibration properties of the optical cage.

9. Method according to one of claims 1 to 6, wherein characterisation of the particles takes place on the basis of the determined, optically induced forces.

10. Method for determining binding forces between microscopic particles, wherein at least one first particle is arranged in the focus of an optical cage and at least one second particle in the three-dimensional capture range of a microelectrode arrangement, the first and second particles being brought into contact for a predetermined contact time and there is then variation of the amplitude of the electrical field, of the luminous power and/or of the spacing between the capture range and the focus until it is established as a transitional movement that the first particle can be moved with the focus away from the capture range and the second particle, the binding forces between the particles being determined from the amplitude of the electrical field and the luminous power during the transitional movement.

11. Method according to one of the preceding claims, wherein signals which are phase-shifted by 180° and/or rotation-generating signals of pre-determined phase-splitting are applied alternately to the electrodes of the microelectrode arrangement.

12. Method according to one of the preceding claims, wherein the capture range is separated from the optical cage by at least one field barrier.

13. Method according to one of the preceding claims, wherein the particle movements are detected optically and/or electrically.

14. Method according to one of the preceding claims, wherein the particles are synthetic or natural particles which are less than 200 mm in size.

15. Method according to one of the preceding claims, wherein the particles are biological cells or components thereof.

16. Method according to one of the preceding claims, wherein the transitional movement of the particle from the capture range to the focus or vice versa is used to adjust the optical cage.

17. Device for determining or exerting optically induced forces on at least one particle in the focus of an optical cage, said device comprising:
- a fluid microsystem with a microelectrode arrangement which is arranged to form an electrical field with a three-dimensional electrical capture range,
- an illuminating device, which is arranged to form an optical cage inside the microelectrode arrangement of the microsystem, and
- a monitoring and/or detecting device to detect the movement of particles within the microelectrode arrangement.

18. Device according to claim 17, wherein the microelectrode arrangement includes planar electrodes which are attached in groups to two substrates which are at a spacing from one another at least one of the substrates being transparent.

19. Device according to claim 18, wherein the transparent substrate has a thickness of less than 500 mm.

20. Device according to claim 18, wherein the electrodes are attached to surfaces, which point towards one another, of the substrates, and the substrates are separated from one another by a spacer, which forms a suspension chamber in which the focus of the optical cage of the illuminating device can be coupled through one or both substrates.

21. Device according to claim 20, in which the suspension chamber forms part of a channel structure, through which the particles can be guided by means of a solution flow into the field of the microelectrode arrangement.

22. Device according to one of claims 17 to 21, in which the microelectrode arrangement includes a plurality of electrodes which, to generate a multipole field, are arranged with an electrical field distribution which is symmetrical in the x-, y- and/or z-direction.

23. Device according to one of claims 17 to 22, wherein the electrodes are covered with an insulating dielectric coating, or comprise substantially inert metals in relation to the suspension fluid in the microsystem.

24. Device according to claim 23, wherein the electrodes consist of platinum, titanium, tantalum or gold.

25. Device according to one of claims 17 to 24, wherein the electrodes are formed with the methods of semiconductor technology in a three-dimensional shape or in hybrid technology.

26. Use of a method or a device according to one of the preceding claims to calibrate laser tweezers.

27. Use of a method or a device according to one of the preceding claims for the selective stimulation of biological cells.

## Revendications

1. Procédé pour déterminer ou exercer des forces induites optiquement sur au moins une particule au point focal d'une cage optique, ledit procédé comprenant les étapes suivantes :
a) Positionnement du point focal dans un système de micro-électrodes doté d'un champ électrique qui présente un gradient de champ formant un domaine d'acquisition électrique tridimensionnel, à une distance du domaine d'acquisition, et
b) Variation de l'amplitude du champ électrique, du flux lumineux du rayon lumineux formant la cage optique et/ ou de la distance du domaine d'acquisition par rapport au point focal, pour détecter sous laquelle de ces caractéristiques de champ variées se produit un mouvement de transition des particules du point focal au domaine d'acquisition ou inversement et pour constituer une disposition au moins temporaire de la particule dans le domaine d'acquisition.

2. Procédé selon la revendication 1, dans lequel, pour déterminer les forces induites optiquement, une particule est disposée soit au point focal soit dans le domaine d'acquisition et la force induite optiquement est déterminée à partir de l'amplitude du champ électrique et de la distance du domaine d'acquisition au point focal, le mouvement de transition de la particule s'effectuant, à ce niveau, du point focal jusqu'au domaine d'acquisition ou inversement.

3. Procédé selon la revendication 2, dans lequel la détermination de la force induite optiquement est répétée pour toutes les directions d'espace intéressantes conformément à l'orientation réciproque de la position du point focal par rapport au domaine d'acquisition.

4. Procédé selon la revendication 2 ou 3, dans lequel un calibrage de la cage optique s'effectue par la détermination du rapport existant entre le flux lumineux destiné à produire la cage optique et les forces induites respectivement au niveau d'une particule dans une cage optique.

5. Procédé selon l'une quelconque des revendications 2 à 4, dans lequel la distance entre le point focal et le domaine d'acquisition est d'au moins un dixième du diamètre de la particule.

6. Procédé selon l'une quelconque des revendications précédentes, dans lequel le domaine d'acquisition est un point d'acquisition qui se trouve au sein du champ de rayonnement de la cage optique, de sorte que, lorsque l'amplitude du signal de l'électrode ou du flux lumineux entre le point d'acquisition et le point focal se réduit ou augmente, la particule se déplace ça et là et que la valeur correspondante de l'amplitude peut être utilisée pour déterminer la force induite optiquement.

7. Procédé selon la revendication 1, dans lequel sont disposées consécutivement dans le domaine d'acquisition une pluralité de particules qui sont positionnées respectivement avec la cage optique dans le domaine d'acquisition et placées dans celui-ci dans une position prédéterminée relativement aux particules se trouvant déjà éventuellement dans le domaine d'acquisition.

8. Procédé selon l'une quelconque des revendications 1 à 6, dans lequel s'effectue un alignement du rayon lumineux de la cage optique et/ ou une détermination de la qualité d'acquisition, de la symétrie ou d'autres caractéristiques de calibrage de la cage optique.

9. Procédé selon l'une quelconque des revendications 1 à 6, dans lequel une caractérisation des particules s'effectue sur la base de la force induite optiquement qui est déterminée.

10. Procédé pour déterminer les forces de liaison entre les particules microscopiques, dans lequel au moins une première particule est disposée au point focal d'une cage optique et au moins une deuxième particule est disposée dans le domaine d'acquisition tridimensionnel d'un système de micro-électrodes, la première et la deuxième particule étant mises en contact pendant une période de contact prédéterminée, et ensuite, une variation de l'amplitude du champ électrique, du flux lumineux et/ ou de la distance entre le domaine d'acquisition et le point focal étant réalisée jusqu'à ce que l'on constate que, un mouvement de transition étant constitué, la première particule du point focal peut être éloignée du domaine d'acquisition et de la deuxième particule, les forces de liaison entre les particules étant déterminées à partir de l'amplitude du champ électrique et du flux lumineux lors du mouvement de transition.

11. Procédé selon l'une quelconque des revendications précédentes, dans lequel les électrodes du système de micro-électrodes sont alimentées alternativement par des signaux déphasés de 180° et/ ou par des signaux rotatifs de division de phase prédéterminée.

12. Procédé selon l'une quelconque des revendications précédentes, dans lequel le domaine d'acquisition est séparé de la cage optique par au moins une barrière de champ.

13. Procédé selon l'une quelconque des revendications précédentes, dans lequel les mouvements de particules sont détectés optiquement et/ ou électriquement.

14. Procédé selon l'une quelconque des revendications précédentes, dans lequel les particules synthétiques ou naturelles ont une taille inférieure à 200 µ.

15. Procédé selon l'une quelconque des revendications précédentes, dans lequel les particules sont des cellules biologiques ou leurs composants.

16. Procédé selon l'une quelconque des revendications précédentes, dans lequel le mouvement de transition de la particule du domaine d'acquisition au point focal ou inversement est utilisé pour l'alignement de la cage optique.

17. Dispositif pour déterminer ou exercer des forces induites optiquement sur au moins une particule au point focal d'une cage optique, comprenant :
- un micro-système fluide avec un système de micro-électrodes qui est aménagé pour former un champ électrique avec un domaine d'acquisition tridimensionnel,
- un dispositif d'éclairage qui est aménagé pour former une cage optique au sein d'un système de micro-électrodes du micro-système, et
- un dispositif d'observation et/ ou de détection pour détecter le mouvement des particules au sein du système de micro-électrodes.

18. Dispositif selon la revendication 17, dans lequel l'agencement de micro-électrodes comprend des électrodes planes qui sont aménagées en groupes sur deux substrats à distance l'un de l'autre, l'un des substrat étant au moins transparent.

19. Dispositif selon la revendication 19, dans lequel le substrat transparent possède une épaisseur inférieure à 500 µ.

20. Dispositif selon la revendication 18, dans lequel les électrodes sont aménagées aux surfaces disposées l'une face à l'autre du substrat et dans lequel les substrats sont séparés l'un de l'autre par un écarteur qui forme un espace de suspension dans lequel le point focal de la cage optique peut être injecté par le dispositif d'éclairage à travers un ou plusieurs substrats.

21. Dispositif selon la revendication 20, dans lequel l'espace de suspension fait partie d'une structure en canal au travers de laquelle les particules peuvent être introduites au moyen d'un courant de solution dans le champ du système de micro-électrodes.

22. Dispositif selon l'une quelconque des revendications 17 à 21, dans lequel le système de micro-électrodes comprend une pluralité d'électrodes qui sont aménagées pour produire un champ multipolaire avec une répartition du champ électrique symétrique en direction x, y et/ ou z.

23. Dispositif selon l'une quelconque des revendications 17 à 22, dans lequel les électrodes sont recouvertes d'une couche isolante, diélectrique ou sont constituées essentiellement de métaux inertes par rapport au liquide de suspension du micro-système.

24. Dispositif selon la revendication 23, dans lequel les électrodes sont constituées de platine, titane, tantale ou or.

25. Dispositif selon l'une quelconque des revendications 17 à 24, dans lequel les électrodes sont constituées, par des méthodes utilisant les technologies semi-conductrices, de forme tridimensionnelle ou de techniques hybrides.

26. Utilisation d'un procédé ou d'un dispositif selon l'une quelconque des revendications précédentes pour calibrer une pincette laser.

27. Utilisation d'un procédé ou d'un dispositif selon l'une quelconque des revendications précédentes pour la stimulation sélective de cellules biologiques.
